# FASCICULE DE BREVET EUROPEEN

(11) **EP 1 251 760 B1**
(45) Date de publication et mention de la délivrance du brevet: **05.03.2008**
(21) Numéro de dépôt: 01904020.3
(22) Date de dépôt: 31.01.2001
(51) Int. Cl.: A45C 5/00

(54) **CONTENANT TEL QU'UN BAGAGE, UN ETUI OU ANALOGUE EN MATERIAU RIGIDE, AYANT DES FACES EXTERIEURES RACCORDEES SELON UN VOLUME SPHEROIDAL**
BEHÄLTER, INSBESONDERE KOFFER, TASCHE ODER ÄHNLICHES AUS STEIFEM MATERIAL, DESSEN VERBINDUNGSSTELLEN DER AUSSENSEITEN EIN KUGELFÖRMIGES VOLUMEN UMSCHLIESSEN
CONTAINER SUCH AS A SUITCASE, CASE OR THE LIKE MADE OF RIGID MATERIAL, WITH OUTER SURFACES CONNECTED IN SPHEROIDAL VOLUME

(30) Priorité: 31.01.2000 FR 0001168
(43) Date de publication de la demande: 30.10.2002
(73) Titulaire: Jubinov Société Civile, 76120 Grand Quevilly (FR)
(72) Inventeur: JUBIN, Jean-Jacques, Roger, Marie, F-76120 Grand Quevilly (FR)
(74) Mandataire: Schwartz, Thierry J.
(86) Numéro de dépôt international: PCT/FR2001/000303
(87) Numéro de publication internationale: WO 2001/054534

(56) Documents cités:
- WO-A-94/28757
- WO-A-98/30126
- GB-A- 136 645

## Description

La présente invention concerne un contenant rigide tel qu'un bagage ou un étui adapté à un ou plusieurs objets devant être particulièrement bien protégés, notamment un étui pour un instrument de musique.

Les contenants actuellement connus dans ce domaine présentent des faces pratiquement planes sauf certaines qui peuvent être légèrement bombées. Ces faces se raccordent de manière très raide, c'est-à-dire que ces faces sont réunies par un très petit arc de raccordement qui, en fait, est plutôt un angle brisé, évitant le caractère blessant d'une arête vive.

Pour la même raison, on évite la présence d'angles vifs et ceux-ci sont arrondis. Mais cet arrondi n'intéresse qu'une infime surface et ne joue aucun rôle dans la résistance mécanique du contenant lorsqu'il s'agit de contraintes extérieures appliquées non exactement sur le sommet arrondi des angles mais sur les faces elles-mêmes.

Au contraire, sachant que ces coins sont particulièrement exposés aux chocs et aux contraintes, on les renforce souvent en les recouvrant avec des pièces de renforcement généralement métalliques en forme de trièdre dont les faces sont planes et appliquées contre les faces elles-mêmes planes du contenant et dont les arêtes rectilignes ainsi que l'angle au sommet sont simplement arrondis, adoucis. Ici encore, ces pièces de renforcement n'ont d'action que sur les angles au sommet et non sur les faces du contenant.

Un contenant comportant les caractéristiques du préambule de la revendication 1 est connu par WO 9428757.

La présente invention propose une solution nouvelle qui permet de réaliser des contenants rigides extrêmement résistants et toutes les sollicitations dangereuses : écrasement, chutes, chocs, etc.

A cette fin, l'invention a pour objet un contenant tel qu'un bagage, un étui comprenant un calage pour au moins un objet, ou analogue, comprenant deux coques monobloc et substantiellement rigides présentant chacune un bord libre portant des feuillures et s'étendant selon de larges courbes, les coques étant articulées par un de leurs bords, ledit contenant s'inscrivant dans un volume virtuel prismatique, et trois de ses faces extérieures, à savoir une face frontale, une face latérale et une grande face, étant raccordées sans solution de continuité, à chacun des angles virtuels de sa périphérie, par des surfaces courbes formant ensemble, à l'extérieur du contenant, un dôme sphéroïdal en retrait par rapport à l'angle correspondant du volume virtuel circonscrit, contenant dans lequel les coques sont disposées en miroir de part et d'autre d'un corps central comprenant un bandeau fermé sur lui-même et présentant deux bords libres munis de larges courbes complémentaires des courbes du bord des coques, et dont les arcs sont orientés en opposition deux à deux.

Selon d'autres caractéristiques de l'invention :
⇒ le bord libre des coques présente une courbe centrale comprenant deux pentes raccordée par une courbe d'orientation inverse ;
⇒ les coques présentent une surépaisseur de renforcement disposée en cordon suivant les courbes de leur bord libre ;
⇒ le contenant comprend des organes de fermeture pour réunir solidement le corps et les coques lorsque le contenant est en situation de fermeture ;
⇒ les bords courbes de deux faces adjacentes d'une même coque s'étendent selon des arcs de même orientation et se raccordent continûment, d'une face à l'autre, par un unique bord courbe dit de raccordement qui s'étend selon un arc dont l'orientation est l'inverse de celle des précédents bords courbes, cet unique bord s'étendant selon tout le pourtour extérieur du dôme sphéroïdal ;
⇒ une au moins des deux faces frontales présente un bord qui s'étend d'une part selon au moins une courbe centrale et selon une fraction des deux bords de raccordement situés de part et d'autre de la ou des courbes centrales ;
⇒ chacune des faces latérales présente un bord qui s'étend d'une part selon une seule courbe centrale et d'autre part sur deux fractions des deux bords de raccordement situés de part et d'autre de la courbe centrale ;
⇒ l'une des faces frontales au moins présente des bords ayant au moins un segment courbe et au moins un segment rectiligne ;
⇒ les deux coques ont des dômes sphéroïdaux égaux ;
⇒ les deux coques ont des dômes sphéroïdaux inégaux ;
⇒ certains au moins des dômes sphéroïdaux sont irréguliers, à savoir qu'ils ont une section droite non circulaire ;
⇒ la grande face de l'une au moins des coques est substantiellement plane et se raccorde aux surfaces courbes prolongeant celles de dômes sphéroïdaux et à celles prolongeant les faces frontales et les faces latérales ;
⇒ la grande face de l'une au moins des coques est bombée et se raccorde aux surfaces courbes prolongeant celles de dômes sphéroïdaux et à celles prolongeant les faces frontales et les faces latérales ;
⇒ la coque bombée présente des appuis dont les parties supérieures sont toutes dans un même plan ;
⇒ à l'une au moins des coques est fixé un dispositif de portage, tel qu'une poignée, des bretelles et analogue, ledit dispositif de portage ayant des points d'ancrage situés sur ou à proximité immédiate d'une surépaisseur de renforcement ;
⇒ l'une au moins des coques présente au moins un renflement extérieur correspondant à un logement intérieur ;
⇒ l'une au moins des faces frontales et/ou latérales comporte une zone centrale plane à laquelle se raccordent des surfaces courbes prolongeant celles de dômes sphéroïdaux ;
⇒ l'une au moins des faces frontales et/ou latérales comporte une zone centrale plane à laquelle se raccordent des surfaces courbes, elles-mêmes raccordées à l'une au moins des deux grandes faces ;
⇒ la grande face de l'une au moins des coques présente une courbure concave ;
⇒ la courbure concave est adaptée à celle d'un dos d'être humain ;
⇒ les organes de fermeture, tels que des serrures, sont situés au voisinage de bords courbes libres, ces organes étant disposés parallèlement à la tangente à l'arc desdits bords courbes ;
⇒ le contenant est muni d'organes de roulement et d'une poignée de traction, celle-ci étant assujettie au contenant à un niveau intermédiaire entre la base et le sommet dudit contenant considérés lorsque le contenant est en position de roulement.

L'invention sera mieux comprise par la description détaillée ci-après faite en référence au dessin annexé. Bien entendu, la description et le dessin ne sont donnés qu'à titre d'exemple indicatif et non limitatif
La figure 1 est une vue schématique en perspective d'un contenant constitué par une valise représentée en position de fermeture.
La figure 2 est une vue schématique en perspective du contenant de la figure 1, en position d'ouverture.
La figure 3 est une vue schématique en perspective avec coupes partielles d'un contenant selon une variante prévoyant des renforts.
La figure 4 est une vue schématique en perspective d'un contenant qui présente une partie centrale sensiblement parallélépipédique et deux renflements d'extrémité, pour constituer un étui dont les formes sont adaptées à ce qu'il doit contenir.
La figure 5 est une vue schématique d'une partie d'un contenant donnant un exemple de calages internes destinés au maintien et à la protection d'un ou plusieurs objets.
La figure 6 est une vue schématique en élévation d'un contenant dont les bords ont une configuration particulière.
Les figures 7 et 8 sont des vues respectivement en plan et en élévation d'un contenant qui a une forme générale non parallélépipédique adaptée à la constitution d'un violoncelle.
La figure 9 est une vue schématique d'un contenant conforme à l'invention qui comprend un corps central et deux couvercles opposés.
La figure 10 est une vue schématique d'un contenant adapté à être porté sur le dos.
La figure 11 est une vue schématique d'un contenant muni de roulettes afin de pouvoir rouler sur le sol et dont les formes dissymétriques donnent au contenant une contenance plus grande à la partie inférieure, afin d'abaisser le centre de gravité.

En se reportant aux figures 1 et 2, on voit un contenant réalisé sous forme d'une valise ayant un corps 1 et un couvercle 2 articulés l'un à l'autre par des charnières 3.

Les bords libres du corps 1 et du couvercle 2 sont munis de feuillures de tout type connu (non représentées) qui s'interpénètrent selon des profils plus ou moins complexes lorsque le couvercle 2 est en position de fermeture, rabattu sur le corps 1.

Ces bords libres et les feuillures qu'ils portent s'étendent, pour les faces latérales et à la face frontale selon de larges courbes complémentaires, comme cela est décrit dans le brevet français n° 2 706 577 au nom du Déposant, raison pour laquelle on ne répétera pas ici les détails de cette invention.

Ici, les bords libres réunis par les charnières 3 sont courbes, comme ceux de la face frontale, le seul impératif technique étant que l'articulation du corps 1 et du couvercle 2 soit linéaire, c'est-à-dire qu'une charnière unique ou que plusieurs charnières alignées 3 fonctionnent selon un seul axe de pivotement.

Le corps 1 et le couvercle 2 sont constitués par des coques en un matériau mis en forme : matière synthétique, matériau composite, matériau sandwich, etc. car elles ne présentent pratiquement pas de zones planes.

Il est possible de constituer le contenant non plus en deux pièces, corps et couvercle, mais en trois pièces : une partie centrale à laquelle sont articulés d'un côté le corps et de l'autre le couvercle, bien que dans ce cas, il s'agisse plutôt de deux couvercles opposés, l'un jouant le rôle de corps quand seul l'autre est ouvert et inversement.

Les feuillures des bords de coques en présence peuvent aussi être réalisées séparément, notamment à partir de profilés métalliques, ce qui peut faciliter la fabrication des coques par moulage, et en supprimant les problèmes de contre-dépouille.

Quelle que soit la forme générale du contenant, notamment une configuration générale de galet, il s'inscrit dans un volume virtuel prismatique V qui, ici, est parallélépipédique étant donné la forme régulière du contenant, mais on verra plus loin que le volume virtuel peut ne pas être parallélépipédique régulier, l'important étant les formes courbes des faces du contenant, tout particulièrement au droit des trièdres du volume virtuel.

En effet, à l'endroit du contenant, qu'il s'agisse du corps 1 ou du couvercle 2, où se raccordent trois faces adjacentes : une grande face, une faces frontale (avant ou arrière) et une face latérale, la matière constitutive des coques est continue et forme un dôme sphéroïdal respectivement 4, 5, 6 et 7 pour le corps 1 et 8, 9, 10 et 11 pour le couvercle 2, nettement en retrait par rapport à l'angle correspondant du volume virtuel circonscrit V.

Il ne s'agit pas, bien entendu, des « coins arrondis » bien connus qui n'intéressent qu'une infime partie des surfaces raccordées et qui ont pour seul but de n'être pas blessants.

Il ne s'agit pas non plus des bords arrondis qui raccordent en ligne droite deux faces substantiellement planes.

Selon l'invention, au contraire, chacun de ces dômes, ou plus précisément chacune de ces zones de raccordement de faces, se situe dans le prolongement, sans solution de continuité, des faces elles-mêmes et l'on observe que toutes les arêtes ont disparu, en particulier les arêtes verticales qui séparent habituellement les faces frontales et les faces latérales.

L'importance des dômes 4 à 11 est telle que chacun d'eux se comporte comme une voûte car il répartit sur les faces raccordées les contraintes qu'il subit, pression ou choc.

Mais en outre, du fait des courbes selon lesquelles le plan de joint se réalise en position de fermeture du contenant, une synergie existe entre les courbes du plan de joint et les courbes des coques.

C'est pourquoi il existe une relation, d'ailleurs très complexe, entre ces différentes courbes.

En considérant sur le corps 1 la face frontale 12 et la face latérale adjacente 13, on voit que ces deux faces ont chacune un bord libre courbe selon un arc convexe, ou « positif » respectivement 14 et 15 et que ces arcs sont réunis par un seul bord courbe de raccordement 16 dont l'arc a une orientation inverse des précédents, à savoir concave ou « négative ». Ce bord courbe 16 s'étend donc de la face frontale 12 à la face latérale 13, de manière continue, de sorte qu'il n'apparaît qu'un seul bord libre à profil onduleux.

Comme le contenant des figures 1 et 2 est substantiellement parallélépipédique, les faces 12 et 13 s'étendent dans des plans substantiellement perpendiculaires, ce qui signifie que le bord de raccordement 16 court selon un arc de 90°.

S'agissant d'un parallélépipède rectangle régulier, la face latérale 17 est symétrique à la face latérale 13 par rapport à la face frontale 12 qui est adjacentes aux deux.

C'est pourquoi, en observant en élévation la face frontale 12, l'observateur voit le bord courbe positif central 14, à gauche une fraction (à peu près la moitié) du bord de raccordement 16 entre les bords 14 de la face 12 et 15 de la face 13, et à droite une fraction semblable du bord de raccordement 18 entre les bords 14 de la face 12 et 19 de la face 17.

Lorsque les faces frontales sont plus longues que les faces latérales, les bords courbes positifs sont inégaux car leur arc est en proportion de la longueur de la face.

Lorsque les faces frontales et les faces latérales sont égales, c'est-à-dire lorsque les grandes faces du contenant sont carrées, les bords courbes peuvent être égaux ou différents. Par exemple, à longueurs de cordes égales, les flèches peuvent être inégales.

Les grandes faces peuvent être plus ou moins bombées et l'une d'elles, ou les deux, peut même comporter une partie centrale plane plus ou moins étendue et qui peut se réduire, dans certains cas, à un simple méplat, destiné à assurer la stabilité du contenant lorsqu'il est posé sur une surface plane par la grande face correspondante.

Les feuillures des bords libres du couvercle 2 doivent coopérer étroitement avec les feuillures des bords libres du corps 1, de sorte que les bords libres du couvercle 2 sont exactement complémentaires à ceux du corps 1.

Cela ne signifie pas que les corps 1 et le couvercle 2 soient nécessairement égaux et l'on peut très bien réaliser un contenant conforme à l'invention ayant un corps plus profond que le couvercle, par exemple.

Il en résulte des formes extérieures similaires mais non égales entre le corps et le couvercle.

Le profil exact de chaque courbe participant à la formation d'un bord libre tout entier peut varier à l'intérieur de limites très larges mais il faut rappeler qu'il y a une relation directe, zone par zone, entre les formes des faces proprement dites et des bords libres.

L'effet de voûte des dômes sphéroïdaux du couvercle 2, par exemple, n'est pas rigoureusement localisé mais dépend aussi du bombé plus ou moins marqué de la grande face ainsi que des courbes de raccordement 20 - 21 avec les deux faces frontales avant et arrière, et 22 - 23 avec les deux faces latérales.

En supposant le contenant de la figure 1 en position de fermeture et posé sur un plan dur par la grande face du corps 1, si une pression importante est exercée dans la partie centrale de la grande face du couvercle 2, celui-ci va se déformer plus ou moins et transmettre les tensions internes qu'il subit aux parties périphériques, à savoir les courbes de raccordement 20 - 21 et 22 - 23, ainsi que, bien entendu, aux zones appelées « dômes sphéroïdaux » 8, 9, 10 et 11.

Les effets de cette pression sont donc transmis sur toute la longueur du bord libre du couvercle 2, et ce bord étant en contact par sa feuillure, point par point, avec la feuillure correspondante du bord libre du corps 1, ce dernier subit donc une action à laquelle correspond sa réaction.

Le bord libre est une interface où se localise l'antagonisme des forces d'action (du couvercle 2) et de réaction (corps 1). Avec les contenants de type connu, tels que des bagages, une pression sur le couvercle est transmise directement au corps, perpendiculairement au plan de joint, sans composante latérale perceptible.

Ici, au contraire, en chaque point du bord libre (ou plus exactement de la feuillure) du couvercle 2, existe un parallélogramme des forces qui répartit l'effort exercé sur le corps 1 de manière variable selon le point considéré sur le bord libre. Comme les courbes du couvercle 2, et en particulier chaque zone appelée « dôme sphéroïdal » répartit les tensions dues à la pression centrale vers deux faces, la structure du contenant conforme à l'invention possède intrinsèquement une résistance aux contraintes très supérieure à celle des contenants actuellement connus.

La répartition des forces résulte ainsi des choix opérés pour les différentes courbes décrites ci-dessus et les réalisations pratiques ont montré, en plus, qu'une compression du contenant entre un plan résistant sur lequel le contenant est posé et une pression appliquée à la face du couvercle 2 tendait à rapprocher les bords libres vers le centre du contenant, selon une sorte de pincement, alors que dans les mêmes conditions un contenant de type connu a tendance à « bâiller », c'est-à-dire que les bords libres du corps et du couvercle s'écartent, le contenant s'ouvre et peut être fortement endommagé.

Les parois du contenant sont courbes, au moins en partie, selon une surface relativement importante, et se raccordent entre elles afin de participer à la résistance mécanique du contenant par un effet de voûte.

Cet effet de résistance est global, c'est-à-dire que toutes les parties du contenant interréagissent.

L'absence de délimitation brusque entre les faces a pour conséquence que le contenant n'a pas d'angles marqués, de sorte qu'une pression sur une grande face, par exemple, provoque une réaction non seulement de la face elle-même mais aussi des faces voisines.

Selon les applications de l'invention, les contenants réalisés ont des corps et des couvercles différents. Par exemple, le corps et le couvercle d'un même contenant peuvent être égaux et symétriques ou être inégaux, le cas le plus fréquent étant celui d'un corps assez profond et d'un couvercle plus plat.

Dans un cas comme dans l'autre, les courbes des coques, et en particulier leurs parties nommée « dômes sphéroïdaux » peuvent être égales ou inégales.

L'appellation « dôme » pourrait conduire à une erreur d'interprétation, du fait que la plupart des dômes architecturaux sont réguliers, à savoir qu'ils ont une section droite circulaire de diamètre continûment variable. Ce n'est pas le cas ici car les dômes sphéroïdaux étant relativement très plats et se raccordant sans solution de continuité avec les faces des coques, leur section droite n'est généralement ni circulaire, ni régulière.

La grande résistance du contenant fermé provient de l'extrême rigidité des coques, compte tenu de l'épaisseur de leur matière constitutive.

Bien entendu, on peut agir sur cette rigidité par le choix des matériaux : matière synthétique, matériau composite, matériau sandwich, produits alvéolaires, etc. et, bien entendu par l'épaisseur nominale du matériau choisi.

Mais l'invention permet aussi de prévoir des épaisseurs variables par places, en renforçant ainsi les endroits les plus vulnérables, sans surcharger l'ensemble.

La variation d'épaisseur des coques peut se faire de manière très progressive afin de ne pas créer de reliefs vifs mais on peut également prévoir des renforts judicieusement disposés, comme on en voit un exemple sur la figure 3.

Selon cet exemple, on prévoit des surépaisseurs à l'intérieur des coques, disposées en cordons.

Un cordon périphérique 25 suit la feuillure du bord libre du corps 1 et un cordon 26 suit la feuillure du bord libre du couvercle 2, ces deux cordons étant exactement parallèles l'un à l'autre quand le couvercle 2 est rabattu en position de fermeture sur le corps 1. Ils contribuent ainsi à la rigidité et à la solidité du contenant à l'un de ses endroits les plus vulnérables, c'est-à-dire à la ligne de jonction des bords libres du corps 1 et du couvercle 2.

Un autre cordon 27, fermé sur lui-même en boucle, s'étend en partie sur le corps 1 et en partie sur le couvercle 2, depuis la face frontale arrière du corps 1 jusqu'à la face frontale avant 12, en traversant tout le couvercle 2.

Le cordon 27 croise les cordons 25 et 26 et, à l'intérieur de la face frontale avant 12, il forme une courbe dont l'orientation est inverse de celle des cordons 25 et 26 qui suivent le bord libre du corps 1 et du couvercle 2, ces deux courbes opposées déterminant entre elles une zone relativement restreinte 28 en forme de lentille biconvexe.

La disposition des renforts selon un réseau, permet de donner à celui-ci un parcours coordonné avec des parties qui sont par nature vulnérables, et en particulier les serrures, les articulations, les organes de portage et analogues.

Sur les figures 1 et 2, on voit une poignée de portage 29 et sur la figure 3, on a représenté les deux points d'ancrage 29a et 29b de cette poignée 29 dont l'emplacement est déterminé par les caractéristiques physiques et géométriques du contenant. Ces points d'ancrage étant situés là où ils doivent l'être, la disposition des cordons de renforcement 25, 26 et 27 est conçue volontairement pour renforcer le contenant là où doit s'exercer l'effort de portage. On voit, en effet, que la poignée 29 est située dans la zone 28 entièrement entourée de renforts et que les points d'ancrage 29a et 29b se trouvent à proximité immédiate des croisements des cordons 25-26 et 27.

En se reportant maintenant à la figure 4, on voit un contenant conforme à l'invention qui est un étui pour un objet et qui a une forme adaptée à celle dudit objet.

L'exemple choisi pour cette figure montre que l'invention s'adapte à des contenants qui présentent une partie plane, ayant des bords rectilignes.

Ce contenant pourrait être, par exemple, un étui 30 pour une guitare électrique (non représentée) ayant à une extrémité une large caisse, au centre un manche plat et à l'autre extrémité une tête volumineuse.

L'étui 30 présente ainsi une partie bombée 31 conforme à ce qui a déjà été décrit, une partie centrale plane 32 et une seconde partie bombée 33. Cela revient à dire que le contenant a deux extrémités 31 et 33 conformes à celles des figures 1 à 3, mais séparées ici par la partie plane 32.

La figure 5 montre que l'invention permet de réaliser des étuis dont l'intérieur est muni de calages intérieurs 34. Seul le corps 35 de l'étui 30 est représenté, et non le couvercle, afin de simplifier le dessin mais on comprend que le couvercle peut également porter des calages, par exemple en mousse synthétique, complémentaires à ceux 34 du corps 35, afin que l'objet (ici une guitare) soit immobilisé et maintenu souplement lorsque le couvercle est en position de fermeture.

Bien entendu, l'étui 30, tout comme le contenant des figures 1 à 3, a des bords libres courbes, munis de feuillures et similaires à ceux des figures 1 à 3. La partie plane 32 ayant une très faible hauteur, la grande courbe centrale de la face frontale avant 36 a une très petite flèche et une corde longue.

Sur cette figure 5, on a représenté le cas où toutes les faces ont des bords libres en courbe, y compris la face frontale arrière 37, le mécanisme d'articulation (non représenté) entre le corps 35 et le couvercle devant évidemment avoir un axe réel ou virtuel rigoureusement rectiligne

Lorsque le contenant a une faible hauteur, ce qui est le cas de l'étui 30 dans sa partie centrale, la courbe des bords libres est nécessairement assez plate, c'est-à-dire que leur flèche est petite par rapport à leur corde.

Lorsque cette flèche devient excessivement petite, l'arc de cercle correspondant est si plat que l'on est à la limite de la ligne droite, ce qui est contraire à l'invention.

En se reportant à la figure 6, on voit que l'on peut concilier une faible hauteur du contenant et la présence de bords courbes.

Le contenant 40 de cette figure est relativement plat, ce qui pourrait être le cas d'un porte-documents, et sont corps 41 présente une grande face inférieure 42 plane, pour assurer la stabilité du contenant 40 lorsqu'il est posé sur un plan P1 tel qu'une table et son couvercle 43 est légèrement bombé.

Les bords libres du corps 41 et du couvercle 43 en position de fermeture sont courbes, et l'on voit que la face frontale avant du contenant formée en partie par le corps 41 et par le couvercle 43 présente une large courbe centrale 45 dont le sommet 45a devrait être placé au-dessus du couvercle 43, ce qui est évidemment impossible. Or, les pentes 45b et 45c de la courbe 45, de part et d'autre du sommet 45a, qui joignent les courbes de raccordement 46 et 47, ont la valeur voulue pour jouer leur rôle en combinaison avec les courbes du corps 41 et du couvercle 43.

Alors, sachant que chaque face du contenant peut présenter une ou plusieurs courbes et non pas nécessairement une seule courbe centrale, on supprime le sommet 45a en raccordant les pentes 45b et 45c par une petite courbe 48 d'orientation inverse.

Les figures 7 et 8 représentent un étui 50 pour violoncelle et illustrent un exemple parmi une multitude possible, de cas où le contenant s'inscrit dans un volume virtuel prismatique non rigoureusement parallélépipèdique.

Le volume de l'étui 50 peut s'analyser comme étant un contenant analogue à celui des figures 1 à 3, auquel se combine une partie supérieure axiale oblongue.

Cela montre qu'un contenant conforme à l'invention peut présenter un (ou plusieurs) renflement extérieur, correspondant à un logement intérieur.

Ici, le contenant comprend une partie large 51 formée d'un corps 52 et d'un couvercle 53, pour contenir la caisse du violoncelle, ainsi qu'une partie centrale 54 en net relief par rapport au dessus du couvercle 53, cette partie centrale convexe extérieurement est concave intérieurement pour former un logement dans lequel se placent le cordier, le chevalet, le manche, le chevillier et la volute du violoncelle, dont on sait qu'ils sont à la fois très proéminents par rapport à la caisse et très fragiles.

La longueur de cet ensemble est bien supérieure à celle de la caisse du violoncelle, de sorte que la partie 54 dépasse nettement les deux fractions 55a et 55b de la face latérale presque virtuelle de la partie large 51.

La figure 8 montre bien que le corps 52 d'une part et le couvercle 53 d'autre part sont chacun en une seule pièce et s'étendent de la face latérale 56 de la partie large 51 jusqu'à l'extrémité de la partie centrale 54 qui forme une petite face latérale 57.

On retrouve toujours les courbes des coques et leurs dômes sphéroïdaux, associées aux courbes des bords libres du corps 52 et du couvercle 53.

On remarque ici que si l'on considère seulement la partie large 51, on retrouve une grande courbe centrale 60 joignant deux courbes de raccordement 61 et 62 mais que si l'on considère le l'étui 50 tout entier, on voit que la grande courbe 60 est reliée par la courbe de raccordement 62 à une autre courbe 63 de même orientation qui est située seulement sur la face de la partie centrale 54 et qui est prolongée par une courbe de raccordement 64 et une courbe 65 de la petite face latérale 57.

Malgré ses formes apparemment complexes, l'étui 50 possède bien toutes les caractéristiques de l'invention, au même titre que le contenant des figures 1 à 3. On voit en effet que le contenant n'a pas d'angles ni d'arêtes vives et que, par rapport à un volume virtuel prismatique circonscrit (non représenté) les parties du contenant situées au droit des angles de ce volume virtuel sont nettement en retrait de ces angles.

Le bombé de la grande face du couvercle contribue grandement à la solidité du contenant, ainsi qu'on l'a explicité plus haut.

En revanche, ce même bombé empêche toute stabilité d'un autre contenant, qu'il soit banal ou conforme à l'invention, et l'on peut alors prévoir, comme dit plus haut, que cette grande face est plane ou qu'elle présente un méplat central, l'important étant que cette face plane ou ce méplat se raccorde sans discontinuité aux courbes et aux dômes sphéroïdaux.

Il existe cependant une autre solution qui est illustrée par la figure 9, sur laquelle on voit un contenant 70 dont le couvercle 71 est bombé mais qui possède quatre appuis 72 venus de moulage avec le couvercle 71, situés plus près du centre que les dômes sphéroïdaux et dont les sommets, situées plus haut que la partie la plus proéminente du couvercle 71, sont tous alignés dans un même plan P2.

Les appuis 72 sont creux afin de présenter une épaisseur de matière compatible avec les nécessités bien connues du moulage. Ici, ils ont une section circulaire et présentent une surface d'appui assez large.

Ainsi, il est possible de poser un autre contenant sur le couvercle 71 en le faisant reposer sur les quatre appuis 72, le fond de cet autre contenant étant alors à un niveau supérieur à celui de la partie la plus proéminente du couvercle 71, à condition, évidemment, que cet autre contenant ait des dimensions suffisantes.

Sur cette même figure 9, on a représenté une possibilité de l'invention de réaliser des contenants ayant un corps unique et deux couvercles opposés.

On voit que le contenant 70 a un corps central 73 qui est constitué par un bandeau fermé sur lui-même, comme un anneau, mais au contour voulue pour le contenant.

Ce corps 73 peut avoir ou pas un fond transversal (non visible sur le dessin).

Les deux bords du corps 73 ont des bords libres munis de feuillures, exactement comme le corps des contenants déjà décrits ci-dessus, mais ici, en plus du couvercle 71, le contenant possède un second couvercle 74 disposé « en miroir » par rapport au couvercle 71, c'est-à-dire que les deux couvercles 71 et 74 sont articulés du même côté du corps 73, étant bien entendu que dans la pratique les deux couvercles pourraient être articulés à des côtés différents.

Les deux bords libres du corps 73 ont des courbes dont les arcs sont orientés en opposition deux à deux, de sorte qu'en fait les deux couvercles 71 et 74 sont identiques et sont issus de la même coque, sortant du même moule.

Quelle que soit la variante envisagée, le couvercle doit être assujetti au corps lorsque le contenant est en situation de fermeture et il existe un très grand nombre de serrures et autres dispositifs pour réunir solidement le corps et le couvercle.

Un contenant conforme à l'invention ayant des bords courbes, il s'est avéré que les organes de fermeture devaient être orientés en fonction de la tangente à l'arc du bord courbe considéré et non pas par référence aux plans des grandes faces du corps et du couvercle.

Sur les figures 1, 8 et 9, on a représenté très schématiquement des serrures quadrangulaires (99) et l'on voit que leurs côtés sont respectivement parallèles et perpendiculaires à la tangente à l'arc selon lequel s'étend la courbe du bord libre.

En se reportant maintenant à la figure 10, on voit une variante de l'invention selon laquelle un contenant 80 comprend un corps 81 dont la grande face (ou « fond ») a une courbure concave et non pas convexe, alors que le couvercle 82 est convexe comme tous ceux que l'on a décrit ci-dessus.

Cette courbure est ici conçue pour que le contenant puisse être porté à dos d'homme, au moyen de bretelles 83, en augmentant au maximum la surface de contact pour répartir la charge sur toute la surface du dos, ce qui est évidemment moins pénible que si le contenant avait un fond plat ou convexe.

Néanmoins, le corps 81 tout comme le couvercle 82 présente des courbes et des dômes sphéroïdaux.

Cette figure illustre également la possibilité de l'invention de réaliser des contenants dissymétriques, du fait des différences de courbures et des inégalités entre les dômes sphéroïdaux du corps 81 et du couvercle 82.

Sur la figure 11, on retrouve aussi la dissymétrie d'un contenant 90 ayant un corps 91 et un couvercle 92, le corps 91 étant muni de roulettes 93 et d'une poignée de traction 94, ce qui permet, comme cela est connu en soi, de tracter le contenant en le faisant rouler sur les roulettes 93.

On voit que la dissymétrie permet de donner au contenant un volume très supérieur en partie basse à celui de la partie haute, ce qui abaisse le centre de gravite G.

En outre, la poignée de traction 94 est positionnée de telle manière que ses points d'applications de la force de traction au contenant se trouvent à un niveau intermédiaire entre le fond 95 du contenant et son sommet 96.

Sur cette figure 11, ces points d'applications de l'effort se trouvent à une distance D du sommet 96.

L'usager bénéficie donc d'un allégement important, d'une part en raison de l'abaissement du centre de gravite G et, d'autre part, de l'abaissement des points d'application de l'effort de traction.

Naturellement, comme cela est connu en soi, la poignée de traction 94 peut être mobile afin de pouvoir occuper une position d'effacement et, comme représenté, une position active.

## Revendications

1. Contenant tel qu'un bagage, un étui comprenant un calage pour au moins un objet, ou analogue, comprenant deux coques monobloc et substantiellement rigides présentant chacune un bord libre portant des feuillures et s'étendant selon de larges courbes, les coques étant articulées par un de leurs bords entre une position d'ouverture et une position de fermeture, ledit contenant s'inscrivant dans un volume virtuel prismatique (V), et trois de ses faces extérieures, à savoir une face frontale, une face latérale et une grande face, étant raccordées sans solution de continuité, à chacun des angles virtuels de sa périphérie, par des surfaces courbes formant ensemble, à l'extérieur du contenant, un dôme sphéroïdal (4-5-6-7, 8-9-10-11) en retrait par rapport à l'angle correspondant du volume virtuel circonscrit (V), **caractérisé en ce que** les coques (71 et 74) sont disposées en miroir de part et d'autre d'un corps central (73) comprenant un bandeau fermé sur lui-même et présentant deux bords libres munis de larges courbes complémentaires des courbes du bord des coques, et dont les arcs sont orientés en opposition deux à deux.

2. Contenant selon la revendication 1, dans lequel le bord libre des coques présente une courbe centrale (45) comprenant deux pentes (45b, 45c) raccordée par une courbe (48) d'orientation inverse.

3. Contenant selon les revendications 1 ou 2, dans lequel les coques présentent une surépaisseur de renforcement (25-26) disposées en cordon suivant les courbes de leur bord libre.

4. Contenant selon l'une quelconque des revendications 1 à 3, comprenant des organes de fermeture pour réunir solidement le corps et les coques lorsque le contenant est en situation de fermeture.

5. Contenant selon la revendication 1, dans lequel les bords courbes (14 et 15) de deux faces adjacentes (12 et 13) d'une même coque (1) s'étendent selon des arcs de même orientation et se raccordent continûment, d'une face (12) à l'autre (13), par un unique bord courbe (16) dit de raccordement qui s'étend selon un arc dont l'orientation est l'inverse de celle des précédents bords courbes (14 et 15), cet unique bord (16) s'étendant selon tout le pourtour extérieur du dôme sphéroïdal (5).

6. Contenant selon la revendication 1, dans lequel une au moins (12) des deux faces frontales présente un bord (14) qui s'étend d'une part selon au moins une courbe centrale et selon une fraction des deux bords de raccordement (16 et 18) situés de part et d'autre de la ou des courbes centrales.

7. Contenant selon la revendication 1, dans lequel chacune des faces latérales présente un bord (15) qui s'étend d'une part selon une seule courbe centrale et d'autre part sur deux fractions des deux bords de raccordement situés de part et d'autre de la courbe centrale.

8. Contenant selon la revendication 1, dans lequel l'une des faces frontales (36) au moins présente des bords ayant au moins un segment courbe et au moins un segment rectiligne.

9. Contenant selon la revendication 1, dans lequel les deux coques (1 et 2) ont des dômes sphéroïdaux (4-5-6-7 et 8-9-10-11) égaux.

10. Contenant selon la revendication 4, dans lequel les deux coques (81 et 82, 91 et 92) ont des dômes sphéroïdaux inégaux.

11. Contenant selon la revendication 1, dans lequel certains au moins des dômes sphéroïdaux sont irréguliers, à savoir qu'ils ont une section droite non circulaire.

12. Contenant selon la revendication 1, dans lequel la grande face de l'une au moins (1) des coques (1 et 2) est substantiellement plane et se raccorde aux surfaces courbes prolongeant celles de dômes sphéroïdaux (4-5-6-7) et à celles prolongeant les faces frontales (12) et les faces latérales (13 et 17).

13. Contenant selon la revendication 1, dans lequel la grande face (2) de l'une au moins des coques est bombée et se raccorde aux surfaces courbes prolongeant celles de dômes sphéroïdaux (8-9-10-11) et à celles prolongeant les faces frontales (12) et les faces latérales (13 et 17).

14. Contenant selon la revendication 13, dans lequel la coque bombée (71) présente des appuis (72) dont les parties supérieures sont toutes dans un même plan (P2).

15. Contenant selon la revendication 3, dans lequel à l'une au moins des coques (1-81) est fixé un dispositif de portage, tel qu'une poignée (29), des bretelles (83) et analogue, ledit dispositif de portage ayant des points d'ancrage situés sur ou à proximité immédiate d'une surépaisseur de renforcement (25-27).

16. Contenant selon la revendication 1, dans lequel l'une au moins des coques (51) présente au moins un renflement extérieur (54) correspondant à un logement intérieur.

17. Contenant selon la revendication 1, dans lequel l'une au moins des faces frontales et/ou latérales comporte une zone centrale plane (32) à laquelle se raccordent des surfaces courbes (31 et 33) prolongeant celles de dômes sphéroïdaux.

18. Contenant selon la revendication 1, dans lequel l'une au moins des faces frontales et/ou latérales comporte une zone centrale plane (32) à laquelle se raccordent des surfaces courbes (31 et 33), elles-mêmes raccordées à l'une au moins des deux grandes faces.

19. Contenant selon la revendication 1, dans lequel la grande face de l'une (81) au moins des coques (81 et 82) présente une courbure concave.

20. Contenant selon la revendication 19, dans lequel la courbure concave est adaptée à celle d'un dos d'être humain.

21. Contenant selon la revendication 4, dans lequel les organes de fermeture, tels que des serrures (99), sont situés au voisinage de bords courbes libres, ces organes (99) étant disposés parallèlement à la tangente à l'arc desdits bords courbes.

22. Contenant selon la revendication 1, comprenant des organes de roulement (93) et une poignée de traction (94), celle-ci étant assujettie au contenant à un niveau intermédiaire entre la base (95) et le sommet (96) dudit contenant considérés lorsque le contenant est en position de roulement.

## Claims

1. Container such as a bag, a case comprising a padded frame for at least one object, or, analogously, comprising two shells cast in one piece and substantially rigid, each featuring a free edge carrying rabbets and extending along wide curves, the shells being jointed along one of their edges between an open and a shut position, said container joining into a virtual prismatic volume (V), and three of its exterior faces, that is to say, a frontal face, a lateral face and a large face, being connected without interruption, at each of the virtual angles of its periphery, by curved surfaces which together, on the exterior of the container, form a spheroidal dome (4-5-6-7, 8-9-10-11), retracted relative to the angle corresponding to the delimited virtual volume (V),
**characterised in that** the shells (71 and 74) are set up to mirror each other on one and the other side of a central body (73) comprising a strap closed in on itself and featuring two free edges equipped with wide curves complemented by curves on the edge of the shells, and so the arcs are oriented against each other two by two.

2. Container according to claim 1, in which the free edge of the shells features a central curve (45) comprising two slopes (45b, 45c) connected by an oppositely oriented curve (48).

3. Container according to claims 1 or 2, in which the shells feature a reinforcing area of extra thickness (25-26), set up like string following the curves of their free edge.

4. Container according to one or more of the claims 1 to 3, comprising the closing piece to solidly reunite the body and the shells when the container is closed.

5. Container according to claim 1, in which the curved edges (14 and 15) of two adjacent faces (12 and 13) of the same shell (1) extend according to the arcs oriented in the same way, and continually join up, from one face (12) to the other (13), by a single curved edge (16) called the joining one, which extends according to an arc of which the orientation is inverse to that of the preceding curved edges (14 and 15), this unique edge (16) extending according to the whole of the exterior circumference of the spheroidal dome (5).

6. Container according to claim 1, in which at least one (12) of the two frontal faces features an edge (14) which extends partly according to at least one central curve and according to a fraction of the two joining edges (16 and 18) situated on one side and the other of the central curve or curves.

7. Container according to claim 1, in which each of the lateral faces features an edge (15) which extends partly according to a sole central curve and partly on two fractions of two joining edges situated on one side and the other of the central curve.

8. Container according to claim 1, in which one of the frontal faces (36) at least features edges having at least one curved segment and at least one rectilinear segment.

9. Container according to claim 1, in which the two shells (1 and 2) have equal spheroidal domes (4-5-6-7 and 8-9-10-11).

10. Container according to claim 4, in which the two shells (81 and 82, 91 and 92) have unequal spheroidal domes.

11. Container according to claim 1, in which at least some of the spheroidal domes are irregular, to whit they have a straight, non-circular section.

12. Container according to claim 1, in which the large face of at least one (1) of the shells (1 and 2) is substantially flat and joins on to the curved surfaces, extending those of the spheroidal domes (4-5-6-7) and those extending the frontal faces (12) and the lateral faces (13 and 17).

13. Container according to claim 1, in which the large face (2) of at least one of the shells is cupped and joins on to the curved surfaces, extending those of the spheroidal domes (8-9-10-11), and to those extending the frontal faces (12) and the lateral faces (13 and 17).

14. Container according to claim 13, in which the cupped shell (71) features supports (72) of which the upper parts are all on the same plane (P2).

15. Container according to claim 3, in which to at least one of the shells (1-81) is fixed a carrying device such as a handle (29), straps (83) and similar, said device having anchoring points situated in the immediately vicinity of a reinforcing area of extra thickness (25-27).

16. Container according to claim 1, in which the minimum one shell (51) features at least one exterior bulge (54) corresponding to an interior space.

17. Container according to claim 1, in which the one at least of the frontal and/or lateral faces contains a central flat zone (32), to which are joined curved surfaces (31 and 33) extending those of the spheroidal domes.

18. Container according to claim 1, in which the one at least of the frontal and/or lateral faces contains a central flat zone (32), to which are joined curved surfaces (31 and 33), themselves joined to at least one of the two large faces.

19. Container according to claim 1, in which the large face of one (81) at least of the shells (81 and 82) features a concave curvature.

20. Container according to claim 19, in which the concave curvature is adapted to that of a human being's back.

21. Container according to claim 4, in which the closing pieces, such as locks (99), are situated in the vicinity of the free curved edges, these pieces (99) being set up parallel to the tangent of the arc of the said curved edges.

22. Container according to claim 1, comprising the rolling pieces (93) and pulling handle (94), this being subject to the container at an intermediate level between the base (95) and the summit (96) of said container as considered when the container is in a rolling position.

## Patentansprüche

1. Behälter wie etwa ein Koffer oder Gehäuse, mit einer Klemmeinrichtung für mindestens einen Gegenstand oder dergleichen, welcher zwei im Wesentlichen starre Monoblock-Halbschalen aufweist, die jeweils eine freie Kante aufweisen, die Falze trägt und sich entlang von großen Krümmungen erstreckt, wobei die Halbschalen mit einer ihrer Kanten zwischen einer offenen Position und einer geschlossenen Position gelenkig verbunden sind, wobei der Behälter sich in ein virtuelles prismatisches Volumen (V) einbeschreibt, und drei seiner Aussenflächen, nämlich eine Vorderfläche, eine Seitenfläche und eine Großfläche ohne Auflösung der Kontinuität an jedem der virtuellen Winkel seines Umfangs durch gekrümmte Oberflächen angeschlossen sind, die zusammen auf der Aussenseite des Behälters eine kugelige Wölbung (4-5-6-7, 8-9-10-11) bilden, die bezogen auf den entsprechenden Winkel des umschriebenen virtuellen Volumens (V) zurückspringt, **dadurch gekennzeichnet, dass** die Halbschalen (71 und 74) spiegelbildlich zu beiden Seiten eines zentralen Körpers (73) angeordnet sind, der ein auf sich selbst geschlossenes Band aufweist und zwei freie Kanten mit großen Krümmungen aufweist, die zu den Krümmungen der Kante der Halbschalen komplementär sind, und deren Kreisbögen paarweise entgegengesetzt ausgerichtet sind.

2. Behälter nach Anspruch 1, wobei die freie Kante der Halbschalen eine zentrale Krümmung (45) mit zwei Neigungen (45b, 45c) aufweist, die durch eine Krümmung (48) mit umgekehrter Orientierung angeschlossen ist.

3. Behälter nach den Ansprüchen 1 oder 2, wobei die Halbschalen jeweils eine verstärkende Verdickung (25-26) aufweisen, die schnurartig entlang den Krümmungen ihrer freien Kante angeordnet sind.

4. Behälter nach einem der Ansprüche 1 bis 3 mit Schließorganen, welche den Körper und die Halbschalen fest zusammen halten, wenn sich der Behälter im geschlossenen Zustand befindet.

5. Behälter nach Anspruch 1, wobei sich die gekrümmten Kanten (14 und 15) von zwei benachbarten Seiten (12 und 13) einer gleichen Halbschale (1) entlang von Kreisbögen mit einer gleichen Orientierung erstrecken und von einer Seite (12) zur anderen (13) durch eine einzelne, so genannte Anschlusskante (16) angeschlossen sind, die sich entlang eines Kreisbogens erstreckt, dessen Orientierung umgekehrt zu derjenigen der vorherhigen gekrümmten Kanten (14 und 15) ist, wobei diese einzelne Kante (16) sich entlang des Aussenumfangs der kugeligen Wölbung (5) erstreckt.

6. Behälter nach Anspruch 1, wobei mindestens eine (12) der beiden Vorderflächen eine Kante (14) aufweist, die sich einerseits entlang mindestens einer zentralen Krümmung erstreckt und entlang eines Teils der beiden Anschlusskanten (16 und 18), die sich auf beiden Seiten von der bzw. den zentralen Krümmungen befinden.

7. Behälter nach Anspruch 1, wobei jede der Seitenflächen eine Kante (15) aufweist, die sich einerseits entlang einer einzelnen zentralen Krümmung und andererseits über zwei Teile der beiden Anschlusskanten erstreckt, die sich zu beiden Seiten der zentralen Krümmung befinden.

8. Behälter nach Anspruch 1, wobei mindestens eine der Vorderflächen (36) Kanten mit mindestens einem gekrümmten Segment und mindestens einem geradlinigen Segment aufweist.

9. Behälter nach Anspruch 1, wobei die beiden Halbschalen (1 und 2) gleiche kugelige Wölbungen (4-5-6-7 und 8-9-10-11) aufweisen.

10. Behälter nach Anspruch 4, wobei die beiden Halbschalen (81 und 82, 91 und 92) ungleiche kugelige Wölbungen aufweisen.

11. Behälter nach Anspruch 1, wobei zumindest bestimmte der kugeligen Wölbungen unregelmäßig sind, d.h. dass sie einen nicht kreisförmigen geraden Querschnitt aufweisen.

12. Behälter nach Anspruch 1, wobei die Großfläche von mindestens einer (1) der Halbschalen (1 und 2) im Wesentlichen eben ist und sich an die gekrümmten Oberflächen anschließt, welche diejenigen von kugeligen Wölbungen (4-5-6-7) verlängern, sowie an diejenigen, welche die Vorderflächen (12) und die Seitenflächen (13 und 17) verlängern.

13. Behälter nach Anspruch 1, wobei die Großfläche (2) von mindestens einer der Halbschalen ausgebaucht ist und sich an die gekrümmten Oberflächen anschließt, welche diejenigen von kugeligen Wölbungen (8-9-10-11) verlängern, sowie an diejenigen, welche die Vorderflächen (12) und die Seitenflächen (13 und 17) verlängern.

14. Behälter nach Anspruch 13, wobei die ausgebauchte Halbschale (71) Auflageelemente (72) aufweist, deren obere Teile sämtlich in einer gleichen Ebene (P2) liegen.

15. Behälter nach Anspruch 3, wobei an mindestens einer der Halbschalen (1-81) eine Tragevorrichtung wie etwa ein Handgriff (29), Tragriemen (83) oder dergleichen befestigt ist, wobei die Tragevorrichtung Verankerungspunkte aufweist, die sich auf oder in der unmittelbaren Nähe einer verstärkenden Verdickung (25-27) befinden.

16. Behälter nach Anspruch 1, wobei mindestens eine der Halbschalen (51) mindestens eine äussere Ausstülpung (54) aufweist, welche einer inneren Aufnahme entspricht.

17. Behälter nach Anspruch 1, wobei mindestens eine der Vorderflächen und/oder Seitenflächen eine ebene zentrale Zone (32) aufweist, an welche sich gekrümmte Oberflächen (31 und 33) anschließen, welche diejenigen von kugelige Wölbungen verlängern.

18. Behälter nach Anspruch 1, wobei mindestens eine der Vorderflächen und/oder Seitenflächen eine ebene zentrale Zone (32) aufweist, an welche sich gekrümmte Oberflächen (31 und 33) anschließen, welche sich wiederum an mindestens eine der beiden Großflächen anschließen.

19. Behälter nach Anspruch 1, wobei die Großfläche von mindestens einer (81) der Halbschalen (81 und 82) eine konkave Krümmung aufweist.

20. Behälter nach Anspruch 19, wobei die konkave Krümmung an die Krümmung eines menschlichen Rückens angepasst ist.

21. Behälter nach Anspruch 4, wobei sich die Schließorgane, wie etwa Verschlussvorrichtungen (99), benachbart zu freien gekrümmten Kanten befinden, wobei diese Organe (99) parallel zu der Tangente des Kreisbogens der gekrümmten Kanten angeordnet sind.

22. Behälter nach Anspruch 1, welcher Rollorgane (93) und einen Ziehgriff (94) aufweist, wobei letzterer an dem Behälter auf einer Höhe zwischen der Basis (95) und dem Scheitelpunkt (96) des betreffenden Behälters befestigt ist, wenn sich der Behälter in der Rollposition befindet.
